# EUROPÄISCHE PATENTSCHRIFT

(11) **EP 2 861 348 B1**
(45) Veröffentlichungstag und Bekanntmachung des Hinweises auf die Patenterteilung: **11.04.2018**
(21) Anmeldenummer: 13741660.8
(22) Anmeldetag: 07.06.2013
(51) Int. Cl.: B02C 1/02

(54) **BACKENBRECHER**
JAW CRUSHER
CONCASSEUR À MÂCHOIRES

(30) Priorität: 12.06.2012 DE 102012105033
(43) Veröffentlichungstag der Anmeldung: 22.04.2015
(73) Patentinhaber: Dappen, Heinz-Peter, 41352 Korschenbroich (DE)
(72) Erfinder: Dappen, Heinz-Peter, 41352 Korschenbroich (DE)
(74) Vertreter: Sroka, Peter-Christian
(86) Internationale Anmeldenummer: PCT/DE2013/100206
(87) Internationale Veröffentlichungsnummer: WO 2013/185754

(56) Entgegenhaltungen:
- DE-B- 1 129 040
- DE-U1- 9 401 617
- FR-A1- 2 598 939

## Beschreibung

Die Erfindung betrifft einen Backenbrecher gemäß dem Oberbegriff des Patentanspruchs 1.

Aus der FR 2 598 939 A1 sowie der DE 1 129 040 B ist es bekannt, den Backenbrecher mit einer Regeleinrichtung auszustatten, die eine auf die Kolben-Zylinder-Einheit einwirkende Steuereinheit enthält, mit der ein begrenzter, gleichbleibender Schwenkbereich der Schwenkbacke innerhalb des Bereichs der unteren und oberen Schwenkbereichsgrenzwerte der Schwenkbacke einstellbar ist.

Der in der FR 2 598 939 A1 beschriebene Backenbrecher enthält gemäß Figur 3 dieser Druckschrift eine Regeleinrichtung mit folgenden Merkmalen:
- an dem Hydraulikzylinder 17 ist eine Gewindestange 81 befestigt, die parallel zur Bewegungsrichtung der Kolbenstange 19 des Arbeitskolbens 18 verläuft;
- entlang der Gewindespindel 81 ist ein Träger 80 zwischen zwei Positionen RA und RB verstellbar, wobei der maximale Abstand zwischen RA und RB dem maximalen Hub des Arbeitskolbens 18 bzw. der Kolbenstange 19 entspricht;
- der Träger 18 enthält einen stationär daran angebrachten Anschlag Ra und einen relativ zu dem Anschlag Ra verstellbaren Anschlag Rb, wobei der einstellbare Abstand zwischen Ra und Rb dem erwünschten Arbeitshub des Kolbens bzw. der Kolbenstange entspricht, wobei der wirksame Arbeitshub zwischen Ra und Rb durch Verstellen des Trägers 80 entlang der Gewindespindel 81 innerhalb der Grenzen RA-RB festgelegt werden kann;
- auf der Kolbenstange 19 ist ein Anschlag RP angebracht, der beim Auftreffen auf die Anschläge Ra und Rb elektrische Signale an eine Steuereinheit liefert, derart, dass die Bewegungsrichtung der Kolbenstange 15 umgesteuert wird.

Bei einem in der DE 1 129 040 B beschriebenen Backenbrecher enthält die Regeleinrichtung eine an der Schwenkbacke 2a angelenkte Steuerstange 14 mit zwei verstellbaren Anschlägen 14a und 14b. Diese Anschläge 14a und 14b dienen zum Verschwenken eines Rasthebels 22, 22a, der auf einen Kupplungsrahmen 27 einwirkt, welcher parallel zu einem Steuerzylinder verschiebbar ist und beidseitig an einem aus dem Steuerzylinder 12 herausgeführten Steuerschieber 12a angreift, um je nach Stellung des Steuerschiebers 12a abwechselnd den Arbeitszylinder mit Druckmittel zu beaufschlagen oder zu entlasten.

In der DE 94 01 617 U 1 ist ein Backenbrecher beschrieben, der eine stationäre Backe und eine Schwenkbacke aufweist, die um eine an ihrem oberen Ende liegende Achse schwenkbar gelagert ist. Zum Antrieb der Schwenkbacke greift an dieser eine hydraulische Kolben-Zylinder-Einheit an, die mit ihrem einen Ende an der Schwenkbacke und mit ihrem anderen Ende an dem die beiden Brecherbacken aufnehmenden Gestell angelenkt ist. Der Arbeitshub der Kolben-Zylinder-Einheit soll beispielsweise in einem Bereich zwischen 20 bis 40 mm einstellbar sein, ohne dass diese Druckschrift angibt, von welcher Bezugsgröße dieser Bereich ausgeht.

In der DE 44 00 922 A1 ist ein Backenbrecher mit einer Schwenkbacke beschrieben, die unter Zwischenschaltung eines Kniehebelgelenks von einer hydraulischen Kolben-Zylinder-Einheit um eine im Bereich des oberen Endes der Schwenkbacke befindlichen Achse verschwenkbar ist. Zum Einstellen der Korngröße des zerkleinerten Gutes ist vorgesehen, zur Veränderung der Brechspaltweite die Länge des Arbeitshubes der hydraulischen Kolben-Zylinder-Einheit zu verändern, was jedoch nicht während des Betriebs des Backenbrechers möglich ist.
Ein in der US 1,863,492 beschriebener Backenbrecher enthält eine stationäre Brecherbacke und eine Schwenkbacke, die um eine in zwei Positionen fixierbare Schwenkachse verschwenkbar ist. Der Antrieb der Schwenkbacke erfolgt mittels eines über einen Riementrieb antreibbaren Schwungrades, der einen exzentrisch gelagerten Antriebsblock zu einer in Richtung der Schwenkbacke oszillierenden Bewegung antreibt. Der Antriebsblock ist in vier Stellungen positionierbar und ist zur Veränderung der Brechspaltweite mit vier unterschiedlich tiefen Nuten ausgerüstet, in die eine auf die Schwenkbacke einwirkende Kontaktstange einsetzbar ist. Eine Veränderung der Brechspaltweite ist nur bei stillstehendem Backenbrecher möglich. Vor der Wieder-Inbetriebnahme des Backenbrechers muss der Brechraum zwischen den Backen entleert werden, was nur von oben her möglich ist. Dieses gilt auch im Falle eines Materialstaus zwischen den beiden Backen, da ohne ein solches Entleeren das Schwungrad nicht in Drehung versetzt werden und damit auch nicht seine Funktion als Energiespeicher ausüben kann. Der erfindungsgemäße Backenbrecher ist durch den Anspruch 1 definiert. Bevorzugte Ausführungsformen sind durch die abhängigen Ansprüche 2-7 definiert. Die Vorteile der erfindungsgemäßen Ausgestaltung eines Backenbrechers werden im Folgenden noch anhand der Arbeits- und Betriebsweise dieses Backenbrechers beschrieben. Die Erfindung wird im Folgenden anhand der Zeichnung näher beschrieben:
Figur 1 zeigt in schematisierter Darstellung teilweise im Schnitt einen Backenbrecher;
Figur 2 zeigt in isometrischer Darstellung ein einen Arbeitszylinder, eine Steuereinheit und eine Steuerventileinheit enthaltendes Aggregat des erfindungsgemäßen Backenbrechers;
Figur 3 ist eine Draufsicht auf das in Figur 2 dargestellte Aggregat;
Figur 4 zeigt in vergrößerter Darstellung eine Schnittansicht der Steuereinheit in einer ersten Steuerposition;
Figur 5 zeigt eine Schnittansicht der Steuereinheit in einer zweiten Steuerposition;
Figur 6 zeigt den Hydraulik-Schaltplan des erfindungsgemäßen Backenbrechers;
Figur 7 ist ein Diagramm, zur Darstellung der Relation zwischen dem maximal möglichem Verstellhub und dem Arbeitshub des bekannten Backenbrechers gemäß DE 44 00 922 A1;
Figur 8 ist ein Diagramm, das bei dem erfindungsgemäßen Backenbrecher die Relation zwischen dem maximal möglichen Verstellhub und dem tatsächlichen Arbeits- bzw. Brechhub zeigt.

Der in Figur 1 dargestellte Backenbrecher enthält ein Brechergehäuse 1, eine stationäre Brecherbacke 2, eine um die Achse 4 schwenkbare Schwenkbacke 3 und als Antriebsorgan einen um eine Achse 5.1 verschwenkbaren Hydraulikzylinder 5, dessen Kolbenstange 5.2 an der Schwenkbacke 3 im Bereich der Achse 5.1 angelenkt ist. Gemäß den Figuren 2 und 3 ist der Hydraulikzylinder 5 mit einem der Achse 5.3 zugeordneten Lagerauge 5.4 versehen. An der Kolbenstange 5.2 ist ein der Achse 5.3 zugeordnetes Lagerauge 5.5 angebracht.

Eine Regeleinrichtung, mit der die Brechspaltweite zwischen den beiden Brecherbacken 2 und 3 zwischen oberen und unteren Grenzwerten einstellbar ist, enthält eine Steuereinheit 6 und eine Steuerventileinheit 7, die vorzugsweise direkt an dem Hydraulikzylinder 5 befestigt sind.

Die in den Figuren 4 und 5 in zwei unterschiedlichen Arbeitsstellungen dargestellte Steuereinheit 6 enthält ein erstes Zylindergehäuse 8 und ein koaxial daran anschließendes zweites Zylindergehäuse 9, dessen Innendurchmesser vorzugsweise größer ist als der Innendurchmesser des Zylindergehäuses 8. In dem ersten Zylindergehäuse 8 ist ein Steuerschieber 10 abdichtend verschiebbar gelagert. Der Steuerschieber 10 ist mit einer axial verlaufenden Innenbohrung 10.1 versehen, die zumindest über einen Teil ihrer Länge einen Innenzahnkranz aufweist. In diesen Innenzahnkranz greift ein Außenzahnkranz eines Stiftes 11, der mittels eines außerhalb des Zylindergehäuses 8 befindlichen Stellrades 12 in Drehung versetzbar ist.

Der Steuerschieber 10 ist mit einer Umfangsnut 10.2 versehen und bildet einen Teil eines 4/2-Wegeventils 16 mit den vier Anschlüssen Y, Y₁ sowie X, X₁ ist, siehe auch Figur 6, derart, dass die Umfangsnut 10.2 oszillierend den Anschlüssen Y, Y₁ oder X, X₁ gegenüberliegen kann.

An den Steuerschieber 10 schließt koaxial zu diesem eine Gewindespindel 13 an, die in einer Mutter 14 geführt ist. Diese Mutter 14 ist koaxial an einer in dem zweiten Zylindergehäuse 9 verschiebbar gelagerten Steuerstange 15 befestigt, die mit einer sich über einen Teil ihrer Länge erstreckenden, an die Mutter 14 anschließenden Innenbohrung 15.1 versehen ist.

Auf das freie Ende der Gewindespindel 13 ist ein gegen eine Stirnseite der Mutter 14 zur Anlage bringbarer Sicherungsring 13.1 aufgeschoben, um ein Herausdrehen der Spindel 13 aus der Mutter 14 zu verhindern.

Durch Drehen des Stellrades 12 kann die Steuerstange 15 zwischen den beiden in den Figuren 4 und 5 dargestellten Extrempositionen aus dem zweiten Zylindergehäuse 9 ausgefahren bzw. in diesen eingezogen werden.

Das freie Ende der Steuerstange 15 ist mittels der in den Figuren 2, 3 und 6 dargestellten Schwinge 17 starr mit dem freien Ende der Kolbenstange 5.2 verbunden.

Die in Figur 4 dargestellte Position der Steuerstange 15, die mittels der Schwinge 17 mit der Kolbenstange 5.2 des Hydraulikzylinders 5 starr verbunden ist, entspricht in der Ruhestellung bei maximal aus dem Zylinder 9 ausgefahrener Steuerstange 15 einer minimalen Brechspaltweite während jedes Arbeitshubes.

Die in Figur 5 dargestellte Steuerposition mit in der Ruhestellung nur minimal aus dem Zylinder 9 ausgefahrener Steuerstange 15 entspricht während jedes Arbeitshubes einer maximalen Brechspaltweite.

Die Arbeits- und Funktionsweise des erfindungsgemäßen Backenbrechers wird anhand des Hydraulikschaltplans von Figur 6 beschrieben.

Der in Figur 6 schematisiert dargestellte Hydraulikzylinder 5 ist über das einen Teil der Steuerventileinheit 7 bildende 4/2-Wegeventil 20 an die Hydraulikanschlüsse P und T angeschlossen. Bei der in Figur 6 dargestellten Position des 4/2-Wegeventils 20 wird der Hydraulikzylinder 5 von dem Hydraulikanschluss P über die Leitung A derart mit Hydraulikflüssigkeit beaufschlagt, dass der Arbeitskolben 5.5 mit der Kolbenstange 5.2 in Richtung des Pfeiles f₁ ausfährt und seinen Arbeitshub ausführt, um die Schwenkbacke 3 in Richtung der stationären Brecherbacke 2 zu drücken. Dabei wird der unterhalb des Arbeitskolbens 5.5 liegende Raum des Hydraulikzylinders 5 über die Leitung B in Richtung des Hydraulikanschlusses T druckentlastet. Um den Arbeitskolben 5.5 wieder in seine Ausgangsposition zurückstellen zu können, wird das 4/2-Wegeventil 20 in seine zweite Ventilstellung verstellt, um den unterhalb des Arbeitskolbens 5.5 befindlichen Raum des Hydraulikzylinders 5 über die Leitung B mit Hydraulikflüssigkeit zu beaufschlagen und den Arbeitskolben 5.5 in Richtung des Pfeiles f₂ zu bewegen und damit die Kolbenstange 5.2 in den Hydraulikzylinder 5 einzufahren. Dabei wird die oberhalb des Arbeitskolbens 5.5 befindliche Hydraulikflüssigkeit durch die Leitung A in Richtung des Hydraulikanschlusses P zurück gefördert.

In dem Hydraulikschaltplan ist dieses abwechselnde Durchströmen der Hydraulikflüssigkeit durch die in voll ausgezogenen Linien dargestellten Hydraulikleitungen in entgegengesetzten Richtungen durch die Bezeichnungen A, A1 bzw. B, B1 bzw. T, T1 und P, P1 wiedergegeben.

Das 4/2-Wegeventil 20 wird zwischen seinen beiden Ventilstellungen gesteuert von einem einen Teil der Steuereinheit 6 bildendes 4/2-Wegeventil 16, das über die gestrichelt dargestellten Steuerleitungen X, X₁ einerseits und Y, Y₁ andererseits an das 4/2-Wegeventil 20 angeschlossen ist. Die Bezeichnungen X, X₁ und Y, Y₁ deuten an, dass die entsprechenden Steuerleitungen abwechselnd in entgegengesetzten Richtungen von Hydraulikflüssigkeit durchströmt werden.

In Abhängigkeit von der Stellung des Steuerschiebers 10 des 4/2-Wegeventils 16 wird der Steuerschieber des 4/2-Wegeventils 20 entsprechend verstellt, so dass der Hydraulikzylinder 5 abwechselnd in entgegengesetzten Richtungen mit Hydraulikflüssigkeit beaufschlagt wird, derart, dass der Arbeitskolben 5.5 und die Kolbenstange 5.2 entweder in Richtung des Pfeiles f₁ den Arbeitshub ausführt oder in Richtung des Pfeiles f₂ wieder in den Hydraulikzylinder 5 einfährt.

Die mittels der Schwinge 17 starr mit der Kolbenstange 5.2 verbundene Steuerstange 15 der Steuereinheit 6 folgt der Bewegung der Kolbenstange 5.6. Der der Bewegung der Steuerstange 15 folgende Steuerschieber 10 des 4/2-Wegeventils 16 wird dabei zwischen seinen beiden entweder den Anschlüssen X, X₁ oder den Anschlüssen Y, Y₁ gegenüberliegenden Endstellungen hin- und herbewegt, so dass durch die gestrichelt dargestellten Steuerleitungen das dem Hydraulikzylinder 5 zugeordnete 4/2-Wegeventil 20 der Steuereinheit 6 entsprechend verstellt wird und dadurch der Fluss der Hydraulikflüssigkeit in den oder aus dem Hydraulikzylinder 5 gesteuert wird.

In Abhängigkeit davon, wie weit die Steuerstange 15 der Steuereinheit 6 durch Betätigung des Stellrades 12 aus dem zweiten Zylindergehäuse 9 ausgefahren worden ist, kann die Brechspaltweite eingestellt werden zwischen einem durch Figur 4 repräsentierten minimalen Wert und einem durch Figur 5 repräsentierten maximalen Wert, wobei natürlich Zwischenstellungen zwischen den beiden Extremwerten gemäß den Figuren 4 und 5 möglich sind.

Im Bereich der Steuereinheit 16 befindliche Rückschlagventile 23 und 24 sind zur Verhinderung von Überlastungen des Steuerleitungssystems vorgesehen.

Leitungszweige XA und XB dienen zum Anschluss des 4/2-Wegeventils 16 an die Leitungen A bzw. B.

Ein Druckbegrenzungsventil 22 ist als Überlastungs-Sicherungselement des Leitungszweiges B vorgesehen.

Die das 4/2-Wegeventil 16 mit dem Hydraulikanschluss T verbindende Leitung T₁ dient zur Rückförderung von eventuell auftretender Leckage-Hydraulikflüssigkeit im Bereich des 4/2-Wegeventils 16.

Bei dem bekannten Backenbrecher gemäß DE 44 00 922 A1 entspricht die jeweilige Brechspaltweite der einstellbaren Länge des Arbeitshubs der hydraulischen Kolben-Zylinder-Einheit, wobei ein maximal möglicher Verstellhub von z.B. 100 mm einem Arbeitshub der Kolbenstange von ebenfalls 100 mm entspricht, um mit dem Brecher ein Produkt mit einer Korngröße zwischen < Null mm bis 100 mm zu erhalten.

Mit der vorliegenden Erfindung ist im Gegensatz dazu die Möglichkeit geschaffen, bei einer z.B. maximal möglichen Verstellhublänge der Kolben-Zylinder-Einheit von 100 mm den tatsächlichen Arbeits- bzw. Brechhub auf bestimmte Bereiche innerhalb der maximal möglichen Verstellhublänge einzustellen. Auf diese Weise kann beispielsweise ein Arbeits- bzw. Brechhub von 40 mm innerhalb des Bereichs der maximal möglichen Verstellhublänge von 100 mm eingestellt werden. Um beispielsweise bei einer maximal möglichen Brechspaltweite eine Körnung des zerkleinerten Produktes im Bereich zwischen < Null mm bis 100 mm zu erhalten, wird die oszillierende Hubbewegung, d. h. der Arbeitshub des Arbeitskolbens in dem Bereich zwischen 60 mm und 100 mm eingestellt. Damit wird erreicht, dass der Kolben bei jedem Arbeitszyklus jeweils nur um 40 mm ausgefahren und entsprechend wieder eingefahren wird, während bei dem bekannten Backenbrecher der Kolben jeweils um 100 mm aus dem Zylinder ausfahren bzw. einfahren muss, um ein Produkt gleicher Körnung im Bereich zwischen < Null mm bis 100 mm zu erhalten.

Die Diagramme gemäß den Figuren 6 und 7 dienen zur Erläuterung der Arbeits- bzw. Funktionsweise des in der DE 44 00 922 A1 beschriebenen Backenbrechers im Vergleich zu dem erfindungsgemäßen Backenbrecher 1.

Um mit dem bekannten Backenbrecher eine Korngröße des zerkleinerten Produktes zwischen < Null mm und 100 mm zu erhalten, muss die dazu erforderliche Brechspaltweite auf einen Maximalwert von 100 mm eingestellt werden und der Arbeitskolben muss einen Arbeits- bzw. Brechhub von 100 mm ausführen. Für jede Brechspaltweite von z.B. 40 mm oder 70 mm oder 100 mm muss auch die Arbeitshublänge auf entsprechende Werte von 40 mm, 70 mm oder 100 mm eingestellt werden, um einen Korngrößenbereich von ≤ 40 mm oder ≤ 70 mm oder ≤ 100 mm erhalten.

Wenn man bei dem erfindungsgemäßen Backenbrecher ebenfalls einen maximal möglichen Verstellhub und damit eine maximal mögliche Brechspaltweite von 100 mm unterstellt, reicht es bei dem erfindungsgemäßen Backenbrecher aus, die Position des Arbeitshubes durch Spaltversatz zu verändern, d.h. mit einem vorgesehenen Arbeitshub von z.B. 40 mm kann der Arbeits-Hubweg der Kolbenstange 5.2 bzw. des Arbeitskolbens 5.5 durch Veränderung der Position der Steuerstange 15 zwischen den beiden in den Figuren 4 und 5 dargestellten Extrempositionen beispielsweise in dem Bereich I zwischen > Null mm bis 40 mm oder in dem Bereich II zwischen 30 mm bis 70 mm oder in dem Bereich III zwischen 60 mm bis 100 mm eingestellt werden, um ein zerkleinertes Produkt mit einer Korngrößenbereich ≤ 40 mm oder von ≤ 70 mm oder von ≤ 100 zu erhalten. Während also bei dem bekannten Backenbrecher der Arbeitshub auf 100 mm eingestellt werden muss, um ein Produkt mit einem Korngrößenbereich ≤ 100 mm zu erreichen, genügt bei dem erfindungsgemäßen Backenbrecher ein Arbeitshub von z.B. 40 mm, der zwischen den Grenzwerten 60 und 100 mm liegt, um eine maximale Größe der Brecherspaltweite zu erreichen und damit ein zerkleinertes Produkt in dem Korngrößenbereich ≤ 100 mm zu erhalten.

## Patentansprüche

1. Backenbrecher mit
- zwei sich gegenüberliegenden, an einem Backenbrechergestell angebrachten Brecherbacken (2, 3), von denen mindestens eine Brecherbacke eine Schwenkbacke (3) ist,
- mindestens einer die Schwenkbacke (3) oszillierend antreibbaren hydraulischen Kolben-Zylinder-Einheit, deren Hydraulikzylinder (5) schwenkbar gelagert ist und deren oszillierend aus dem Hydraulikzylinder (5) ausfahrbare und wieder in den Zylinder (1) einfahrbare Kolbenstange (5.2) an der Schwenkbacke (3) angelenkt ist,
- einer Regeleinrichtung, mit der die Brechspaltweite zwischen den beiden Brecherbacken (2, 3) einstellbar ist,
- wobei die Regeleinrichtung eine auf die Kolben-Zylinder-Einheit einwirkende Steuereinheit (6) enthält, mittels welcher ein vorgegebener Arbeitshub der Kolbenstange (5.2) und damit ein begrenzter, gleichbleibender Schwenkbereich innerhalb des Bereichs der unteren und oberen Schwenkbereichs-Grenzwerte der Schwenkbacke (3) einstellbar ist, **dadurch gekennzeichnet, dass** die Steuereinheit (6) stationär gelagert ist und eine in der Ruhestellung in unterschiedlichen Stellungen arretierbare Steuerstange (15) enthält, die starr mit der Kolbenstange (5.2) verbunden ist, wobei die Steuereinheit (6) auf eine Steuerventileinheit (7) einwirkt, mit der die oszillierende Beaufschlagung der hydraulischen Kolben-Zylinder-Einheit (5) mit Hydraulikflüssigkeit zur oszillierenden Hin- und Herbewegung der Kolbenstange (5.2) steuerbar ist, und dass die Steuereinheit (6) ein erstes Zylindergehäuse (8) und ein koaxial daran anschließendes zweites Zylindergehäuse (9) enthält, dass in dem ersten Zylindergehäuse (8) ein Steuerschieber (10) abdichtend verschiebbar gelagert ist, der mit einer axial verlaufenden Innenbohrung (10.1) versehen ist, die zumindest über einen Teil ihrer Länge einen Innenzahnkranz aufweist, in den ein Außenzahnkranz eines Stiftes (11) eingreift, der zum Verstellen der Steuerstange (15) mittels eines außerhalb des Zylindergehäuses (8) befindlichen Stellrades (12) in Drehung versetzbar ist.

2. Backenbrecher nach Anspruch 1, **dadurch gekennzeichnet, dass** die Steuerstange (15) in der Ruhestellung in einer beliebigen Stellung zwischen zwei Extrempositionen arretierbar ist.

3. Backenbrecher nach Anspruch 1, **dadurch gekennzeichnet, dass** an dem Steuerschieber (10) koaxial zu diesem eine Gewindespindel (13) angebracht ist, die in einer an der Steuerstange (15) befestigten Mutter (10) geführt ist, die mit einer sich über einen Teil ihrer Länge erstreckenden, an die Mutter (14) anschließenden Innenbohrung (15.1) versehen ist.

4. Backenbrecher nach Anspruch 1 oder 2, **dadurch gekennzeichnet, dass** der Steuerschieber (10) mit einer Umfangsnut (10.2) versehen ist und Teil eines 4/2-Wegeventils (16) mit vier Anschlüssen (Y, Y₁ sowie X, X₁) bildet, derart, dass die Umfangsnut (10.2) während des Betriebs des Backenbrechers abwechselnd den Anschlüssen (Y, Y₁ oder X, X₁) gegenüberliegt, um über hydraulische Steuerleitungen die Steuerventileinheit (7) derart zu beaufschlagen, dass der Hydraulikzylinder (5) zum Aus- bzw. Einfahren der Kolbenstange (5.1) mit Hydraulikflüssigkeit beaufschlagt wird.

5. Backenbrecher nach Anspruch 4, **dadurch gekennzeichnet, dass** die Steuerventileinheit (7) ein 4/2-Wegeventil (20) enthält, dessen Steuerschieber in Abhängigkeit von der Stellung des Steuerschiebers (10) des 4/2-Wegeventils (16) der Steuereinheit (6) verstellbar ist.

6. Backenbrecher nach Anspruch 1, **dadurch gekennzeichnet, dass** die Steuereinheit (6) eine hydraulisch arbeitende bzw. wirksame Steuereinheit ist.

7. Backenbrecher nach Anspruch 1, **dadurch gekennzeichnet, dass** die Steuereinheit (6) stationär an dem Hydraulikzylinder (5) gelagert ist.

## Claims

1. Jaw crusher comprising
- two opposing crusher jaws (2, 3) which are attached to a jaw crusher frame and at least one crusher jaw of which is a hinged jaw (3),
- at least one piston/cylinder unit which can drive the hinged jaw (3) in an oscillating manner, the hydraulic cylinder (5) of which is pivotally mounted and the piston rod (5.2) of which is hinged to the hinged jaw (3), said piston rod being extendable out of the hydraulic cylinder (5) and retractable back into the cylinder (1) in an oscillating manner,
- a control device with which the crusher gap width between the two crusher jaws (2, 3) can be set, the control device containing a control unit (6) which acts on the piston/cylinder unit and with which a preset working stroke of the piston rod (5.2) and thereby a constant limited pivot range of the hinged jaw (3) can be set within the lower and upper pivot range thresholds of the hinged jaw (3),
**characterized in that** the control unit (6) is stationarily supported and contains a control rod (15) which, in its rest position is lockable in different positions and is rigidly connected to the piston rod (5.2), and **in that** control unit (6) acts upon a control valve unit (7) with which the oscillating pressurisation of the hydraulic piston/cylinder unit (5) with hydraulic fluid is controllable for the oscillating alternating movement of the piston rod (5.2), and **in that** the control unit (6) contains a first cylinder housing (8) and a second cylinder housing (9) which is connected coaxially to the first cylinder housing within which a slide valve (10) is slidable in a sealed manner, which is provided with an axial internal bore (10.1), which, at least at a part of its length, has an inner toothed ring with which an outer toothed ring of a peg (11) meshes which for displacing the control rod (15) can be rotated by means of an adjusting wheel (12) which is located outside of the cylinder housing (8).

2. Jaw crusher according to claim 1, **characterized in that** the control rod (15) in its rest position is lockable in an optional position between two extreme positions.

3. Jaw crusher according to claim 1, **characterized in that** to the slide valve (10) a threaded spindle (13) is attached coaxially, which is guided in a nut (14) which is fixed to the control rod (15) and which has an internal bore (15.1) extending across a part of its length and joining the nut (14).

4. Jaw crusher according to claim 1 or 2, **characterized in that** the slide valve (10) has a peripheral groove (10.2) and forms part of a 4/2-port valve (16) with four accesses (Y, Y₁ and X, X₁), such , that during the operation of the jaw crusher the peripheral groove (10.2) alternately faces the accesses (Y, Y₁ or X, X₁), in order to actuate the control valve unit (7) through hydraulic control conduits such that the hydraulic cylinder (5) is charged with hydraulic fluid in order to move out or to move in the piston rod (5.2).

5. Jaw crusher according to claim 4, **characterized in that** the control valve unit (7) has a 4/2-port valve (20) the slide valve of which as adjustable depending on the position of the slide valve (10) of the 4/2-port valve (16) of the control unit (6).

6. Jaw crusher according to claim 1, **characterized in that** the control unit (6) is a hydraulically operating control unit.

7. Jaw crusher according to claim 1, **characterized in that** the control unit (6) is attached stationarily to the hydraulic cylinder (5).

## Revendications

1. Concasseur à mâchoires comprenant
- deux mâchoires opposées de concasseur (2, 3) qui sont attachées à un corps, au moins l'une des mâchoires est une mâchoire pivotante (3).
- au moins une unité à piston et cylindre hydraulique qui actionne la mâchoire pivotante (3) en mouvement oscillant et le cylindre hydraulique (5) de laquelle est monté pivotant et la tige de piston (5.2) de laquelle est fixée pivotante à la mâchoire pivotante (3), et que est repoussable et retractable du cylindre en mouvement oscillant,
- un dispositif de contrôle avec lequel la largeur de fente de casse entre les deux mâchoires de concasseur (2, 3) est ajustable
et quel dispositif de contrôle contient une unité de commande (6) qui agit sur l'unité à piston et cylindre et avec laquelle une course de travail fixée de la tige de piston (5.2) et avec cela une plage de pivotement limitée et constante est ajustable en dedans de la plage des valeurs de seuil inférieures et supérieures de la mâchoire pivotante (3), **caractérisée en ce que** l'unité de commande (6), est montée stationnaire et comprend une tige de commande (15) qui dans la position de repos est verouillable dans positions différentes et que est liée rigide avec l'unité de commande (6) et **en ce que** l'unité de commande (6) agi sur une unité de vanne de contrôle (7) avec laquelle l'alimentation oscillante de l'unité à piston et cylindre (5) avec liquide hydraulique est réglable pour provoquer le mouvement oscillant de la tige de piston (5.2), et **en ce que** l'unité de commande (6) comprend une première boîte de cylindre (8), et une deuxième boîte de cylindre (9) connectée coaxialement à la première boîte de cylindre (8), et **en ce que** dans la première boîte de cylindre (8) une vanne-pilote (10) est montée coulissante de façon étanche, qui a un alésage intérieur (10.1) orienté axialement, qui, au moins sur un part de sa longueur, comprend une couronne dentée intérieure, dans la quelle une couronne dentée extérieure d'une goupille (11) est guidée, qui pour ajuster la tige de commande (15), peut mise en rotation par une roue de réglage (12) qui est montée au dehors de la boîte de cylindre (8).

2. Concasseur à mâchoires selon la revendication 1, **caractérisé en ce que** la tige de commande (15) dans la position de repos est verouillable dans une position arbitraire entre deux position extrême.

3. Concasseur à mâchoires selon la revendication 1, **caractérisé en ce que** à la vanne-pilote (10) une broche filetée (13) est montée coaxilement, qui est guidée dans un écrou (19), qui est monté à la tige de commande (15) et qui a un alésage intérieure (15.1) s'étendent sur une part de sa longueur et qui est connectée à l'écrou (14).

4. Concasseur à mâchoires selon revendication 1 ou 2, **caractérisé en ce que** à la vanne-pilote (10) a une rainure périphérique (10.2) et forme part d'une vanne à 4/2-voies (16) avec quatre connexion (Y, Y₁ et X, X₁), tellement que pendant le fonctionnement du concasseur à mâchoire la rainure périphérique (10.2) est en face des connexions (Y, Y₁ ou X, X₁) alternant, pour actionner l'unité de vanne de contrôle (7) par conduits de commande hydrauliques tellement que le cylindre hydraulique (5) est chargé avec liquide hydraulique pour actionner la tige de piston (5.2).

5. Concasseur à mâchoires selon la revendication 4, **caractérisé en ce que** l'unité de vanne de contrôle (7) contient une vanne à 4/2voies (20), la vanne-pilote de laquelle est ajustable dépendant de la position de la vanne-pilote (10) de la vanne à 4/2 (16) de l'unité de commande (6).

6. Concasseur à mâchoires selon la revendication 1, **caractérisé en ce que** l'unité de commande (6) est une unité hydraulique.

7. Concasseur à mâchoires selon la revendication 1, **caractérisé en ce que** l'unité de commande (6) est monté au cylindre hydraulique
